# FASCICULE DE BREVET EUROPEEN

(11) **EP 0 945 551 B1**
(45) Date de publication et mention de la délivrance du brevet: **25.06.2003**
(21) Numéro de dépôt: 99440062.0
(22) Date de dépôt: 24.03.1999
(51) Int. Cl.: E01H 1/05, E01H 1/08

(54) **Dispositif de balayage pour vehicule de voirie**
Kehrvorrichtung für Arbeitsfahrzeuge
Sweeping device for utility vehicle

(30) Priorité: 26.03.1998 FR 9803940
(43) Date de publication de la demande: 29.09.1999
(73) Titulaire: Alfred Kärcher GmbH & Co. KG, 71364 Winnenden (DE)
(72) Inventeur: Jungo, Nicolas, 68870 Bartenheim (FR)
(74) Mandataire: Burkard, Thierry

(56) Documents cités:
- DE-A- 1 534 143
- DE-U- 9 115 578
- DE-U- 9 115 713
- DE-U- 9 410 119
- DE-U- 9 415 472
- US-A- 4 754 521

## Description

La présente invention concerne un dispositif de balayage pour véhicule de voirie, de type balayeuse automobile ou tractée à châssis. Elle concerne également les véhicules équipés d'un tel dispositif.

Les balayeuses automobiles urbaines ou industrielles de type connu comportent sur l'avant ou sur le côté deux balais à brosses rotatives, réglables autour d'un axe vertical passant. Chaque balai est relié à la partie avant du véhicule au moyen d'un support formé de deux bras articulés autour d'un axe vertical. Une buse d'aspiration est placée sous le châssis du véhicule, en retrait des brosses, et communique avec une cuve réceptrice.

Cette solution présente plusieurs inconvénients.

De par leur mouvement, les balais ramènent les déchets et salissures vers le centre du véhicule, afin qu'ils puissent être aspirés par la buse puis envoyés dans la cuve.

De ce fait, le recouvrement de la chaussée par les balais est imparfait. Des salissures peuvent passer entre la buse et les balais et ainsi ne pas être aspirées.

De plus, les balais ne peuvent être déplacés vers l'extérieur du véhicule et la zone couverte est donc limitée.

Enfin, en cas de chocs ou si l'un des balais heurte un obstacle, sur la chaussée ou sur le côté, le dispositif risque d'être endommagé ou faussé.

Diverses solutions ont été proposées pour remédier à ces inconvénients. et permettre la recherche de déchets bien au-delà du gabarit du véhicule, sans risque pour le matériel ou les personnes.

Une des solutions proposées consiste à monter un dispositif de balayage supplémentaire à l'avant du véhicule, appelé troisième balai. Celui-ci est dans la plus part des cas totalement indépendant du double dispositif de balayage placé à proximité des moyens d'aspiration des déchets. Il a pour fonction de ramener les déchets se trouvant à une distance trop importante de la double brosse.

Cette solution n'est pas pleinement satisfaisante.

Le troisième balai se déplace dans le plan horizontal, de la gauche vers la droite. Les moyens utilisés pour le piloter, qu'ils soient mécaniques, électriques, hydrauliques ou pneumatiques, doivent être distincts de ceux permettant de contrôler la double brosse.

Cette contrainte diminue sensiblement la facilité et le confort d'utilisation de l'ensemble.

De plus, l'amplitude du mouvement du troisième balai est source de surcoût, et aussi de danger pour les passants qui risquent d'être heurtés par les éléments mécaniques de la structure. Ces éléments mécaniques étant exposés aux chocs, l'ensemble est fragilisé, d'où un coût d'entretien plus important.

L'utilisation de ce type de dispositif a pour conséquence une augmentation sensible de la longueur du véhicule, ce qui ne va pas dans le sens souhaité, qui est précisément de réduire au maximum l'emprise des engins sur la chaussée.

Le poids de ce troisième balai est relativement élevé. Le montage en porte-à-faux sur la partie avant du véhicule a pour conséquence un déplacement du centre de gravité qui déséquilibre l'ensemble.

Enfin, cette construction engendre un important surcoût de fabrication, au regard des moyens de commande et d'entraînement, de la systématique, et des les matériaux utilisés.

Une autre solution consiste à utiliser un balai rotatif monté à l'extrémité d'une flèche articulée, disposée à l'avant de l'engin de voirie. La flèche se déplaçant dans le plan latéral, de part et d'autre de l'axe longitudinal du véhicule, on peut ainsi couvrir en théorie une surface plus large que celle correspondant strictement à l'emprise de la balayeuse.

Ce montage permet par ailleurs de désolidariser le balai supplémentaire du mécanisme d'entraînement. Le balai étant maintenu élastiquement, il offre moins de résistance aux chocs éventuels.

Une telle disposition est décrite dans le brevet EP 641 894.

Cette solution n'est pas non plus pleinement satisfaisante. En effet, elle ne permet pas de modifier le réglage du ou des balais en fonction de la configuration de la voie ou d'autres paramètres pouvant affecter l'efficacité du balayage. De plus, la couverture est imparfaite : de par l'amplitude de son mouvement, le balai ne pourra pas retenir tous les déchets, dont une partie ne sera donc pas aspirée.

Le document US-A-4 754 521 montre un dispositif de balayage pour véhicule de voirie comportant plusieurs balais montés sous le châssis du véhicule et dont la position par rapport à la surface à traiter est réglable. Un premier balai est placé à l'arrière du véhicule, à proximité des moyens d'aspiration, et est fixé en position après réglage. Un deuxième balai, mobile dans le plan horizontal, est disposé en avant du premier balai. Les deux balais sont articulés entre eux par une structure en parallélogramme.

Le document DE 91 15 578 U décrit un dispositif de balayage composé de deux ensembles identiques disposés symétriquement de part et d'autre de l'axe longitudinal du véhicule. Chaque ensemble comporte un balai principal et un balai supplémentaire mobile, qui est articulé au balai principal par l'intermédiaire d'un bras. Des moyens sont prévus pour le repli automatique du balai supplémentaire en cas de contact accidentel avec un obstacle.

La présente invention se propose de remédier à ces inconvénients en réalisant un dispositif de balayage pour véhicule de voirie permettant un réglage précis de l'inclinaison, de l'écartement et de la hauteur de chacun des balais, de manière à couvrir une zone dépassant le gabarit du véhicule tout en évitant les conséquences résultant de chocs frontaux ou latéraux et en assurant une aspiration optimale des déchets.

Ce but est atteint par l'association dans un dispositif de balayage d'un premier balai fixé en position après réglage et d'un second balai mobile relié au premier par une structure en parallélogramme, coopérant avec des moyens de repli dudit balai mobile comportant un compas à gaz et un vérin.

Le dispositif selon l'invention est caractérisé par la disposition spécifique des balais à l'avant dudit véhicule, et plus particulièrement par la structure de support du balai mobile.

Avantageusement, le dispositif pourra comprendre deux ensembles identiques de deux balais, disposés symétriquement de part et d'autre de l'axe longitudinal du véhicule.

L'invention est décrite ci-après à l'aide d'un exemple non limitatif de réalisation, et en référence aux dessins annexés, dans lesquels
- la figure 1 est une vue de trois quart en élévation d'un dispositif selon l'invention comportant deux ensembles de deux balais,
- la figure 2 est une vue du dessus du dispositif représenté à la figure 1, les balais mobiles étant en position dépliés,
- la figure 3 représente le dispositif de la figure 2, les balais mobiles étant repliés,

En référence aux figures annexées, et plus particulièrement la figure 1, le dispositif de balayage selon la présente invention comporte deux ensembles de balais (1, 2) et (1', 2'), montables sous le châssis du véhicule, le premier balai de chaque ensemble étant placé à l'arrière dans le sens de déplacement du véhicule, à proximité des moyens d'aspiration, et le deuxième en amont du précédent.

En utilisation, l'ensemble est monté à demeure sous le châssis d'un véhicule de voirie, à proximité immédiate des moyens d'aspiration.

Les balais sont montés sur une structure comportant des moyens de réglage dans les trois directions, de telle sorte que chaque balai puisse être orienté en fonction des besoins vers l'avant ou sur les côtés, et en hauteur.

Le réglage vers l'avant a pour but de positionner l'assiette du balai par rapport au sol et est en principe effectué une fois pour toute, par l'intermédiaire de rotules (4) agissant sur l'axe (3) des balais. Un parallélogramme permet d'ajuster l'inclinaison vers l'avant. L'axe (3) est sensiblement perpendiculaire au sol.

Le réglage en hauteur est réalisé de manière classique au moyen d'un vérin et d'une articulation.

Le réglage latéral permet si nécessaire de balayer une portion de voirie extérieure qui ne serait pas exactement dans le même plan que l'ensemble de la voie, par exemple un caniveau incliné.

Les balais arrières (1, 1') sont disposés à proximité des moyens d'aspiration (non représentés) et sont reliés entre eux par deux barres latérales (8, 9), la barre inférieure (8) étant fixe et la barre supérieure (9) étant prévue pour régler l'inclinaison des balais (1, 1') par l'intermédiaire, par exemple, de rotules à pas inversé.

En utilisation, ces deux balais sont fixés en position, après réglage initial de leur inclinaison comme exposé ci-dessus.

Les balais (2, 2') situés sur l'avant du dispositif, sont mobiles parallèlement au sol.

Les figures 2 et 3 illustrent le fonctionnement des balais.

Comme indiqué ci-dessus, le dispositif tel que représenté sur les figures comporte quatre balais, mais est en fait composé de deux ensembles identiques, parfaitement symétriques autour de l'axe longitudinal du véhicule.

Le mode de fonctionnement du dispositif sera décrit en référence à un seul de ces ensembles, mais il doit être bien compris que les explications données s'appliquent indifféremment à l'autre ensemble.

Chaque balai est avantageusement constitué d'une brosse rotative fixée sur un axe (13), sensiblement perpendiculaire par rapport au sol.

La brosse (10) du premier balai (1) est positionnée à l'arrière du dispositif, dans le sens de déplacement du véhicule et à proximité des moyens d'aspiration.

La brosse (10) est reliée par une articulation (18) à un parallélogramme (19) contrôlant l'inclinaison latérale des balais (1, 2) par l'intermédiaire de deux bras (17', 17").

L'ensemble formé par les bras (17', 17") est selon le cas relié directement aux moyens de fixation du dispositif au châssis du véhicule, lorsque le dispositif ne comporte qu'un ensemble de balayage droit ou gauche, ou à l'articulation correspondante sur la brosse située en regard, lorsque le dispositif comporte deux ensembles symétriques de part et d'autre de l'axe longitudinal du véhicule.

La brosse (20) du deuxième balai (2) est positionnée en avant de la brosse (10) du premier balai (1).

Un vérin (15) permet également de régler l'inclinaison latérale de la brosse (20).

Un bras transversal (26) est monté à une de ses extrémités sur l'axe (23) du moteur d'entraînement de la brosse (20). L'autre extrémité dudit bras est reliée à un parallélogramme (27), qui coopère avec le vérin (14) de la brosse arrière (10). Le parallélogramme (27) permet de régler la différence de hauteur entre balais avants et balais arrières, en fonction par exemple de leur degré d'usure respectifs ou de l'état de la chaussée.

Grâce à la présence des deux points d'articulation (28, 29), on peut ainsi agir sur le positionnement latéral de la brosse (20).

En agissant sur le parallélogramme (27) de manière à l'écarter de l'axe longitudinal du véhicule, on repousse la brosse (20) vers l'extérieur, ce qui permet de balayer une surface située en dehors de la zone correspondant à l'emprise du véhicule sur la chaussée. Ceci est illustré à la figure 2.

Grâce à l'articulation (28) reliant le parallélogramme (27) et le bras (26), le déplacement de la brosse (20) reste sensiblement parallèle à celui du véhicule.

A l'inverse, en agissant sur le vérin (14) de manière à le rapprocher de l'axe central du véhicule, on replie la brosse (20) vers l'intérieur, tout en conservant un déplacement parallèle à celui du véhicule.

En utilisation normale, le dispositif adopte la position représentée à la figure 2. La brosse (20) est écartée et dépasse du châssis du véhicule vers l'extérieur. La position initialement définie est conservée en marche.

Si deux ensembles symétriques sont montés sous le châssis, la surface balayée sera particulièrement large, puisqu'elle couvrira la zone trapézoïdale formée par les quatre brosses (10, 10', 20, 20').

Le dispositif selon l'invention prévoit des moyens pour le repli automatique de la brosse mobile (20) sous le châssis du véhicule, par exemple en cas de choc provoquant un contact entre la brosse avant et la brosse arrière.

Dans une telle situation, il est en effet très important de prévenir les conséquences d'un impact qui peuvent être très dommageables pour les brosses et l'ensemble de la structure.

Avantageusement, lesdits moyens peuvent comprendre un compas à gaz (30), reliant l'axe (23) du moteur d'entraînement de la brosse (20), à l'articulation (18) à proximité de l'axe de rotation (13) de la brosse (10).

En fonctionnement normal, les brosses (10, 20) sont en rotation dans le sens A - B, c'est-à-dire de l'extérieur vers l'intérieur. En cas de contact accidentel entre les balais avant et arrière, par exemple suite à un impact, la rotation des brosses provoque un mouvement de repli et on élimine ainsi tout risque de choc qui serait susceptible d'endommager ou de fausser le dispositif.

Le compas (30) fonctionne sous une pression de commande très basse, de telle manière qu'en cas d'impact, la brosse (20) repousse le vérin (14) sur le bras (26) en se repliant contre l'autre brosse. De par le sens de rotation des brosses, cette cinématique provoque ensuite la réouverture du vérin (14) et le retrait corrélatif de la brosse (20) sous le châssis.

Une fois l'obstacle absorbé, on pourra depuis le poste de conduite redéplier la brosse (20) vers l'extérieur en agissant simplement sur le vérin (14).

En conclusion, le dispositif de balayage selon la présente invention apporte de nombreux avantages, en raison de la disposition caractéristique des balais qui le composent.

Il comporte moins de pièces en mouvement, ce qui réduit les risques de chocs et limite l'usure.

Son coût de fabrication est extrêmement faible et il ne nécessite pratiquement pas d'entretien. Il offre tous les avantages des balais tirés sans leurs inconvénients.

La surface de balayage est beaucoup plus importante que dans les dispositifs classiques. Enfin, le dispositif est léger et n'obère pas les performances et la sécurité d'utilisation du véhicule.

L'invention n'est pas limitée au mode de réalisation et de fonctionnement décrit ci-dessus. En particulier, les vérins et les compas pourront être remplacés par des moyens équivalents, par exemple des ressorts, comme défini par les revendications.

## Revendications

1. Dispositif de balayage pour véhicule de voirie du type à châssis, comportant au moins deux balais (1, 2) réglables en hauteur par rapport à la surface balayée et articulés entre eux par une structure en parallélogramme et montables sous le châssis du véhicule, un premier balai (1) étant placé à l'arrière dans le sens de déplacement du véhicule à proximité des moyens d'aspiration et fixé en position après réglage, et un deuxième balai (2) mobile parallèlement au sol étant placé en avant du précédent, chaque balai (1, 2) étant constitué d'une brosse respectivement (10, 20) rotative fixée selon un axe respectivement (3, 13) sensiblement perpendiculaire au sol, la brosse (10) du premier balai (1) étant reliée par une articulation (18) à un premier parallélogramme (19) contrôlant l'inclinaison latérale des balais (1, 2) par l'intermédiaire de deux bras (17', 17"), et la brosse (20) du deuxième balai (2) mobile étant entraînée par un moteur d'axe (23),
**caractérisé en ce que**
la brosse (20) du deuxième balai (2) est disposée sur une structure composée d'un bras transversal (26) monté à l'une de ses extrémités sur l'axe (23) du moteur d'entraînement de ladite brosse (20) du deuxième balai (2) et d'un deuxième parallélogramme (27) articulé selon un axe (28) sur l'autre extrémité dudit bras transversal (26) et coopérant avec un vérin (14) relié à la brosse (10) du premier balai (1), ledit vérin (14) étant associé à des moyens de repli comprenant un compas à gaz (30) reliant l'axe (23) du moteur d'entraînement de la brosse (20) du deuxième balai (2) à l'articulation (18) de la brosse (10) du premier balai (1).

2. Dispositif suivant la revendication 1, **caractérisé en ce qu'**il comporte deux ensembles identiques, respectivement (1, 2) et (1', 2'), de deux balais, disposés symétriquement de part et d'autre de l'axe longitudinal du véhicule.

3. Dispositif selon la revendication 1 ou 2, **caractérisé en ce que** le compas à gaz (30) fonctionne sous une pression de commande très basse, de telle manière qu'en cas d'impact, la brosse (20) du deuxième balai (2) repousse le vérin (14) sur le bras (26) en se repliant contre la brosse (10) du premier balai (1).

4. Dispositif selon l'une des revendications précédentes, **caractérisé en ce que** la brosse (20) du deuxième balai (2) peut être redéployée vers l'extérieur au moyen du vérin (14).

## Patentansprüche

1. Kehrvorrichtung für Arbeitsfahrzeuge der Bauart mit Rahmen, die mindestens zwei Besen (1, 2) aufweist, welche gegenüber der abgekehrten Fläche höhenverstellbar und miteinander durch eine parallelogrammförmige Struktur gelenkig verbunden sind, und unter dem Fahrzeugrahmen befestigt werden können, wobei ein erster Besen (1) in Fahrtrichtung des Fahrzeugs hinten in der Nähe der Saugvorrichtungen positioniert und nach dem Einstellen in seiner Position fixiert wird, und ein zweiter parallel zum Boden beweglicher Besen (2) vor dem ersten Besen positioniert wird, wobei jeder Besen (1, 2) jeweils aus einer Drehbürste (10, 20) besteht, die jeweils auf einer Achse (3, 13) befestigt ist, welche praktisch senkrecht zum Boden angeordnet ist, wobei die Bürste (10) des ersten Besens (1) über ein Gelenk (18) mit einem ersten Parallelogramm (19) verbunden ist, das die seitliche Neigung der Besen (1, 2) mittels zwei Armen (17', 17") steuert, und die Bürste (20) des zweiten beweglichen Besens (2) durch einen Achsenmotor (23) angetrieben wird,
**dadurch gekennzeichnet, dass**
die Bürste (20) des zweiten Besens (2) auf einer Struktur angeordnet ist, die aus einem Querarm (26) besteht, der an einem Ende auf der Achse (23) des Antriebsmotors der besagten Bürste (20) des zweiten Besens (2) montiert ist, und aus einem zweiten Parallelogramm (27), das anhand einer Achse (28) mit dem anderen Ende des besagten Querarms (26) gelenkig verbunden ist, und mit einem Zylinder (14) zusammenwirkt, der mit der Bürste (10) des ersten Besens (1) verbunden ist, wobei der besagte Zylinder (14) mit Einzugsvorrichtungen verbunden ist, die eine Gasfeder (30) umfassen, die die Achse (23) des Antriebsmotors der Bürste (20) des zweiten Besens (2) mit dem Gelenk (18) der Bürste (10) des ersten Besens (1) verbindet.

2. Vorrichtung nach Anspruch 1, **dadurch gekennzeichnet, dass** sie zwei identische Einheiten, (1, 2) bzw. (1', 2') von zwei Besen umfasst, welche symmetrisch beiderseits der Längsachse des Fahrzeugs angeordnet sind.

3. Vorrichtung nach Anspruch 1 oder 2, **dadurch gekennzeichnet, dass** die Gasfeder (30) mit einem sehr niedrigen Steuerdruck funktioniert, so dass im Fall eines Schlags die Bürste (20) des zweiten Besens (2) den Zylinder (14) auf den Arm (26) zurückschiebt, indem sie sich an die Bürste (10) des ersten Besens (1) anlegt.

4. Vorrichtung nach einem der vorausgehenden Ansprüche, **dadurch gekennzeichnet, dass** die Bürste (20) des zweiten Besens (2) mittels des Zylinders (14) nach außen ausgefahren werden kann.

## Claims

1. Sweeping device for a utility vehicle with a frame structure, comprising at least two sweepers (1, 2), the height of which is adjustable in relation to the surface swept and articulated with one another by means of a parallelogram structure and able to be fitted under the vehicle's frame, a first sweeper (1) being placed at the rear in the vehicle's direction of travel, in the vicinity of the suction means and fixed in position after being adjusted, and a second mobile sweeper (2) parallel to the ground being placed at the front of the previous one, each sweeper (1, 2) being made up of a rotary brush respectively (10, 20) fixed along an axis respectively (3, 13) significantly perpendicular to the ground, the brush (10) of the first sweeper (1) being connected by a joint (18) to a first parallelogram (19) controlling the lateral inclination of the sweepers (1, 2) by means of two arms (17', 17»), and the brush (20) of the second mobile sweeper (2) being driven by an axis motor (23),
**characterised in that**
the brush (20) of the second sweeper (2) is arranged on a structure comprised of a transversal arm (26) mounted at one of its ends on the axis (23) of the motor driving said brush (20) of the second sweeper (2) and a second parallelogram (27) articulated along an axis (28) on the other end of said transversal arm (26) and co-operating with a jack (14) connected to the brush (10) of the first sweeper (1), said jack (14) being combined with means for folding away, comprising a gas stud (30) connecting the axis (23) of the motor driving the brush (20) of the second sweeper (2) to the joint (18) of the brush (10) of the first sweeper (1).

2. Device according to claim 1, **characterised in that** it comprises two identical sets, respectively (1, 2) and (1', 2'), of two sweepers, arranged symmetrically on either side of the vehicle's longitudinal axis.

3. Device according to claim 1 or 2, **characterised in that** the gas stud (30) operates under very low control pressure, so that in the event of an impact, the brush (20) of the second sweeper (2) pushes the jack (14) onto the arm (26) whilst folding against the brush (10) of the first sweeper (1).

4. Device according to one of the previous claims, **characterised in that** the brush (20) of the second sweeper (2) can be redeployed outwards by means of the jack (14).
